# EUROPÄISCHE PATENTANMELDUNG

(11) **EP 0 451 628 A1**
(43) Veröffentlichungstag der Anmeldung: **16.10.1991**
(21) Anmeldenummer: 91104904.7
(22) Anmeldetag: 27.03.1991
(51) Int. Cl.: H01F 31/06, H01F 31/00, H01F 37/00

(54) **Drossel/Transformator-Kombination zum Betreiben von Metalldampfhochdruck (MHD)-Lampen aus Bordnetzen von Fahrzeugen**

(30) Priorität: 31.03.1990 DE 4010473
(71) Anmelder: VOGT electronic Aktiengesellschaft, D-94128 Obernzell (DE)
(72) Erfinder: Hartmann, Uwe, Ing.grad, W-8391 Untergriesbach (DE); Grohs, Paul, Dr. Dipl.-Ing., W-8391 Untergriesbach (DE); Schichl, Roman, Dipl.-Ing. FH, W-8390 Passau (DE)
(74) Vertreter: Hieke, Kurt

(57) **Zusammenfassung**

Es wird eine Drossel/Transformator-Kombination zum Betreiben von MHD-Lampen in Fahrzeugbordnetzen beschrieben, die nur einen einzigen magnetischen Kern 6 aufweist.

## Beschreibung

Die Erfindung bezieht sich auf eine Drossel/Transformator-Kombination gemäß dem einleitenden Teil des Patentanspruchs 1.

MHD-Lampen benötigen für die Zündung und für den Betrieb Spannungen, die wesentlich über der Spannung von Bordnetzen, z.B. von Kfz und dergleichen, liegen. Demzufolge ist es erforderlich, die Bordnetzspannung mittels eines Schaltnetzteils zunächst auf die erforderliche Höhe zu transformieren.

Für den Betrieb einer MHD-Lampe ist außerdem eine Vorschalt-(Resonanz)-Drossel erforderlich, die den Brennstrom der Lampe konstant hält und die im Resonanzzustand die erforderliche Zündspannung abgibt. Der Brennstrom ist gewöhnlich niederfrequent, während die Zündspannung mit Hochfrequenz erzeugt wird.

Aus räumlichen Gründen ist es nun erforderlich, die für den Transformator und die Drossel notwendigen Induktivitäten so klein wie möglich auszugestalten.

Der Erfindung liegt die Aufgabe zugrunde, einen Aufbau zu schaffen, der die vorgenannte Forderung optimal erfüllt. Diese Aufgabe wird durch die Merkmale des Patentanspruchs 1 gelöst.

Bei der erfindungsgemäßen Drossel/Transformator-Kombination sind die Kerne beider Induktivitäten, nämlich der Drossel und des Transformators, in einen Gesamtkern zusammengefaßt, wobei die jeweiligen magnetischen Flüsse sich gegenseitig zumindest teilweise aufheben, da die Arbeitsfrequenz beider Induktivitäten die gleiche ist. Durch die Summe der Flüsse ergeben sich bei gleicher Induktion andere magnetische Querschnitte, und es können zwei Schenkel entfallen (Fig.5), was neben der angestrebten Verkleinerung der Abmessungen auch einer Preisreduzierung gleichkommt.

In der Fig. 1 ist der Stand der Technik dargestellt. Hierbei ist 1 der Schaltnetzteil-Transformator im üblichen Aufbau als Flußwandler ohne Luftspalt im Kern, und 2 stellt die Vorschalt-(Resonanz)-Drossel in einem speziellen Aufbau nach der noch nicht veröffentlichten EP-Patentanmeldung 91103237.3 vom 4. März 1991 dar. Es gibt allerdings auch Vorschalt-(Resonanz)-Drosseln mit einem Spulenkörper, dessen Wickelgrund zylindrisch ausgeführt ist und in den von beiden Stirnseiten her kurze Kernschenkelabschnitte unter Freilassung eines zylindrischen Luftspalts im Spulenkörper eingreifen. Eine solche Drosselgestaltung im Inneren des Spulenkörpers kommt für den erfindungsgemäßen Aufbau ebenfalls in Frage, wenn auch die prinzipielle Gestaltung gemäß der EP-Patentanmeldung ein besonders kleines Volumen erfordert.

Der Drossel gemäß der vorgenannten EP-Patentanmeldung liegt die Erkenntnis zugrunde, daß die am Übergang der magnetischen Feldlinien von der Luft in das Ferrit des Kerns benötigte Begrenzung der Induktion für die Luftstrecke nicht erforderlich ist, daß aus diesem Grunde die magnetisch wirksame Fläche in der Luftstrecke stark verringert werden kann und daß sich dadurch gegenüber bekannten Schwingdrosseln von konstantem Querschnitt der vom Wickelgrund umschlossenen Fläche folgende Vorteile ergeben:
1) Eine Erhöhung der Windungszahl bei vorgegebener Drahtlänge. Hierdurch steigt die Güte erheblich, da bei gleichem ohmschen Widerstand die Induktivität stark zunimmt.
2) Durch den größeren Wickelraum kann der Drahtquerschnitt vergrößert werden, wodurch noch einmal die Güte verbessert wird.
3) Bei vorgegebener Güte kann der Kernquerschnitt verkleinert werden, da durch die vorgenannte Querschnittsverringerung im Luftbereich eine große Scherung ermöglicht wird.

Die Fig. 2 zeigt eine Ausführungsform der Drossel 2 gemäß Fig. 1, bei der der Kern 3 aus zwei U-Kernhälften 3a zu einem Rahmenkern zusammengesetzt ist. Der Wickelgrund 4a des Spulenkörpers 4 umschließt praktisch einen Luftspalt 5 zwischen dem oberen und dem unteren Querschenkel des Kerns 3, wobei die Querschnittsfläche A im Bereich des Spulenkörpers 4 gegenüber der Querschnittsfläche B im Bereich des Feldlinienaustritts von der Luft in das Ferrit des Kerns 3 verkleinert ist und wobei die letztgenannte Querschnittsfläche B so groß ist, daß die zugehörige Induktion das Ferrit gerade noch nicht in Sättigung bringt. Die durch den Luftspalt 5 bewirkte Scherung ist hier also so groß, daß beim Kern 3 völlig auf einen Mittelschenkel verzichtet werden kann. Der Ferritkern 3 besteht nur noch aus dem zweiteiligen Rahmen, der die Permeabilität vergrößert und die äußeren Feldlinien bündelt, wodurch eine magnetische Abschirmfunktion erreicht wird.

Zur Erhöhung der Permeabilität können gemäß Fig. 3 zusätzlich zu dem Ferritrahmen 3 gemäß Fig. 2 Einzelstücke aus Ferrit in den Spulenkörper 4 eingelegt werden, die praktisch kurze, aber gesonderte Mittelschenkelabschnitte des Kerns 3 bilden. Der Vorteil der Rahmenkonstruktion ist, daß das Volumen der Spule durch höhere Kern-Aussenschenkel (Fig.4) bei gleichem Querschnitt verkleinert wird, und daß eine gute magnetische Abschirmung erreicht wird.

Die vorgenannte EP-Patentanmeldung umfaßt auch eine Ausführungsform der Drossel, bei der die aus Fig. 3 ersichtlichen Mittelschenkelabschnitte einstückig mit dem restlichen Kern verbunden sind. Auch eine solche Gestaltung der Drossel im Bereich des Spulenkörpers eignet sich prinzipiell für die Erfindung.

Die Fig. 4 zeigt die Drossel gemäß Fig. 3 im Querschnitt entlang der Schnittlinie IV-IV in Fig. 3.

Für die Spannungsfestigkeit der Wicklung ist der Spulenkörper 4 zweckmäßigerweise in Kammertechnik aufgebaut, wie dies in Fig. 2 und 3 dargestellt ist.

Vorzugsweise nimmt, wie aus Fig. 2 und 3 ersichtlich, die vom Spulenkörperwickelgrund 4a umschlossene Quer--schnittsfläche von den Enden des Luftspalts 5 zu dessen Mitte hin kontinuierlich ab. Besonders vorteilhaft ist es, wenn die Querschnittsabnahme dem Verlauf der Feldlinien angepaßt ist.

In der Fig. 5 ist eine Ausführungsform der erfindungsgemäßen Kombination aus Drossel und Transformator dargestellt. Hierbei ist 6 der aus zwei E-förmigen Teilen zusammengesetzte Kombinationskern, der einen seitlich versetzten Mittelschenkel 7 aufweist, der von den Transformatorwicklungen 8 umschlossen ist. In dem asymmetrischen Teil 9 des Kerns 6 ist die Vorschalt-(Resonanz)-Drossel angebracht, die hier im Prinzip gemäß Fig. 2 gestaltet ist und keinen Zentralkern benötigt.

In Fig. 6 sind die magnetischen Flüsse eingezeichnet, woraus erkenntlich ist, daß sie sich teilweise kompensieren. Hierbei ist Φ_{F} der Fluß des Flußwandlers und Φ_{S} der Fluß der Vorschalt-(Resonanz)-Drossel. Es ist also erkennbar, daß sich im Schenkel 7 die resultierenden Flüsse verringern, d.h. der magnetische Querschnitt kann verringert werden, während sich in Schenkel 10 dieselben addieren, was durch einen höheren magnetischen Querschnitt ausgeglichen werden kann. In der erfindungsgemäßen Kombination entfallen praktisch zwei Schenkel.

## Patentansprüche

1. Drossel/Transformator-Kombination zum Betreiben von Metalldampfhochdruck (MHD)-Lampen aus Bordnetzen z.B. von Fahrzeugen, mit einem Flußwandler und einer Vorschalt-(Resonanz)-Drossel, **dadurch gekennzeichnet,** daß beide Induktivitäten einen gemeinsamen Kern (6) aufweisen.

2. Drossel/Transformator-Kombination nach Anspruch 1, **dadurch gekennzeichnet,** daß sich die jeweiligen magnetischen Flüsse (Φ_{F},Φ_{S}) addieren bzw. subtrahieren, wodurch der magnetische Querschnitt für eine konstante Induktion angepaßt wird, so daß das Volumen zweier Schenkel eingespart wird.
